# EUROPÄISCHE PATENTSCHRIFT

(11) **EP 0 586 958 B1**
(45) Veröffentlichungstag und Bekanntmachung des Hinweises auf die Patenterteilung: **23.10.1996**
(21) Anmeldenummer: 93113461.3
(22) Anmeldetag: 24.08.1993
(51) Int. Cl.: B41F 7/24, B41F 7/32

(54) **Einrichtung zum Vorfiltern des Feuchtwassers**
Device for prefiltrating the damping solution
Dispositif de préfiltrage de l'eau de mouillage

(30) Priorität: 02.09.1992 DE 4229311
(43) Veröffentlichungstag der Anmeldung: 16.03.1994
(73) Patentinhaber: Heidelberger Druckmaschinen Aktiengesellschaft, D-69115 Heidelberg (DE)
(72) Erfinder: Junghans, Rudi, D-69259 Wilhelmsfeld (DE)
(74) Vertreter: Stoltenberg, Heinz-Herbert Baldo

(56) Entgegenhaltungen:
- DE-C- 905 741
- DE-U- 9 101 888
- FR-A- 2 367 611
- US-A- 3 288 061
- US-A- 4 574 695

## Beschreibung

Die Erfindung betrifft eine Einrichtung zum Vorfiltern des Feuchtwassers bei einer Druckmaschine mit mindestens einem Druckwerk.

Um das Feuchtwasser von Verunreinigungen, wie Farbpartikeln und Papierfasern, zu reinigen, ist eine Vorfiltereinrichtung vorgesehen, die jedem Druckwerk einer Druckmaschine zugeordnet ist. Diese Vorfiltereinrichtung ist in einem separaten Gehäuse angeordnet, das üblicherweise außerhalb der Druckmaschine angeordnet ist. Derartige separate Apparaturen hinterlassen nicht nur optisch einen negativen Eindruck, sondern behindern darüber hinaus auch das Arbeiten an der Druckmaschine.

Der Erfindung liegt die Aufgabe zugrunde, eine Einrichtung vorzuschlagen, die diese Nachteile des Standes der Technik vermeidet.

Aus der US-A-4 574 695 ist bekannt, ein Vorfilter im Feuchtwerk eines Druckwerks anzuordnen.

Die Aufgabe bei dieser Erfindung wird durch die Merkmale des Patentanspruchs 1 gelöst.

Eine Weiterbildung der erfindungsgemäßen Einrichtung sieht vor, daß zumindest ein Teil einer Gehäusewand des Vorfiltergehäuses als Tür ausgebildet ist. Besonders vorteilhaft ist die Ausbildung, daß diese Tür gleichzeitig die Tür an der Bedienungsseite des Druckwerks ist. Durch diese Konstruktion wird erreicht, daß der Vorfilter von beispielsweise der Bedienungsseite her problemlos zugänglich ist. Ein Wechseln der Filtermatten ist leicht möglich.

Gemäß einer Ausführungsform der erfindungsgemäßen Vorrichtung wird vorgeschlagen, daß der Rahmen des Vorfiltergehäuses mit elastischem Dichtungsmaterial versehen ist. Beispielsweise handelt es sich bei diesem Dichtungsmaterial um Schaumstoff.

Zusätzlich sind gemäß einer Weiterbildung der erfindungsgemäßen Einrichtung in dem Rahmen der Tür Stege eingeschweißt, die sich beim Schließen der Tür in das Dichtungsmaterial eindrücken. Durch diese Maßnahmen wird eine Isolation der wasserführenden Bereiche sichergestellt; Korrosion infolge von Verdampfen von Feuchtmittel oder von Verdunsten von Feuchtmittelzusätzen wird verhindert.

Gemäß einer weiteren Ausführungsform der erfindungsgemäßen Einrichtung ist vorgesehen, daß sich unter dem Filtergehäuse, in dem der Vorfilter angeordnet ist, ein Auffangbehälter für das Feuchtwasser befindet. Dieser Auffangbehälter ist so dimensioniert, daß sich bei Abstellen der Druckmaschine das Feuchtwasser hier sammelt.

Eine Weiterbildung der erfindungsgemäßen Einrichtung sieht Kanäle vor, in denen die Schläuche zur Rückleitung des Feuchtwassers von einem Feuchtwerk zum Vorfiltergehäuse verlaufen. Durch die Führung der Schläuche in den Kanälen behindern die Schläuche keine weiteren Stellemente des Druckwerkes. Weiterhin sind die Kanäle so konstruiert, daß bei der Schlauchführung keine kurzen Bögen oder Knicke auftreten. Da es bevorzugt an Knickstellen zu Ablagerungen kommt, läßt sich durch die glatte Schlauchführung eine Verschmutzung - und im Extremfall ein Zusetzen der Schläuche - weitgehend vermeiden.

In einer Weiterbildung der erfindungsgemäßen Einrichtung wird vorgeschlagen, daß die Oberseite des Vorfiltergehäuses als Wanne ausgebildet ist. Diese Wanne dient zum Auffangen von öl. Diese Kombination von Auffangwanne und Vorfiltergehäuse ist besonders einfach und kostengünstig.

Gemäß einer Weiterbildung der erfindungsgemäßen Vorrichtung ist vorgesehen, daß eine Leitung das Feuchtwasser von den Vorfiltern in den Druckwerken zu einem Hauptfilter führt. Ein derartiger Hauptfilter ist beispielsweise aus dem Gebrauchsmuster DE-U1 91 01 888 bekannt geworden.

Gemäß einer weiteren Ausführungsform der erfindungsgemäßen Einrichtung ist vorgesehen, daß in dem Vorfilter eine Vorrichtung zur Anzeige des Feuchtmittelpegels angeordnet ist. Beispielsweise wird der Feuchtmittelpegel mittels eines Schwimmschalters kontrolliert. Üblicherweise ist ein Ansteigen des Feuchtmittelpegels ein Anzeichen dafür, daß der Filter infolge von Verunreinigungen zugesetzt ist und daß es im Bereich des Vorfilters zu einem Feuchtmittelstau kommt. Da überströmendes Feuchtmittel kurzzeitig auch vom Hauptfilter gereinigt werden kann, genügt es, wenn der Schwimmschalter eine Warnanzeige aktiviert. Da der Hauptfilter kurzzeitig die Aufgabe des Vorfilters übernehmen kann, kann das Austauschen der Filtermatten während des Betriebes der Druckmaschine erfolgen.

Die Erfindung wird anhand der nachfolgenden Zeichnungen näher erläutert.
Es zeigt:
- Fig. 1: einen Schnitt durch ein Druckwerk mit der erfindungsgemäßen Einrichtung zum Vorfiltern,
- Fig. 2: einen Längsschnitt durch die erfindungsgemäße Einrichtung zum Vorfiltern und
- Fig. 3: einen Querschnitt durch die erfindungsgemäße Vorrichtung zum Vorfiltern.

In Fig. 1 ist ein Schnitt durch ein Druckwerk 1 einer nicht gesondert dargestellten Rollenrotationsdruckmaschine dargestellt. In dieses Druckwerk 1 ist die erfindungsgemäße Einrichtung zum Vorfiltern des Feuchtwassers integriert.

Den Druckzylindern 17 ist ein oberes Feuchtwerk 2 bzw. ein unteres Feuchtwerk 3 zugeordnet. Der Rücklauf des Feuchtwassers von den Feuchtwerken 2, 3 erfolgt über Schläuche 4, die In Kanälen 5 geführt werden. Über die Schläuche 4 gelangt das zu reinigende Feuchtwasser in einen Vorfilter 6, in dem Filtermatten 8 angeordnet sind. Der Vorfilter 6 ist in dem Filtergehäuse 7 angeordnet. Dieses Filtergehäuse wird durch eine Tür 12 an der Bedienungsseite des Druckwerkes 1 abgeschlossen.

Unterhalb des Vorfilters 6 befindet sich ein Auffangbehälter 9, der zumindest so dimensioniert ist, daß er das aus den Feuchtwerken 2, 3 und dem Vorfilter 6 abfließende Feuchtwasser bei Maschinenstop aufnehmen kann. Über eine Sammelleitung 10 steht der Auffangbehälter 9 mit dem Hauptfilter 19 in Verbindung.

In dem Vorfilter 6 ist ein Pegelanzeiger 20, beispielsweise ein Schwimmschalter, angeordnet, der bei überschreiten eines gewissen Pegelstandes eine Warnanzeige aktiviert.

Fig. 2 zeigt einen Längsschnitt durch die erfindungsgemäße Einrichtung zum Vorfiltern des Feuchtwasser. Die erfindungsgemäße Vorrichtung ist im unteren Bereich des Druckwerkes 1 angeordnet. Das Feuchtwasser wird von dem oberen bzw. unteren Feuchtwerk 2, 3 über Schläuche 4 in den Vorfilter 6 geleitet. Diese Schläuche 4 sind in Kanälen 5 geführt.

Der Vorfilter 6, in dem die Filtermatten 8 angeordnet sind, befindet sich in dem Filtergehäuse 7. Unterhalb des Vorfilters 6 befindet sich der Auffangbehälter 9. Von diesem Auffangbehälter 9 wird das Feuchtmittel über eine Leitung 10 zum nicht dargestellten Hauptfilter 19 geleitet.

Das Vorfiltergehäuse 7 wird durch eine Tür 12 abgeschlossen. Diese Tür 12 ist gleichzeitig die Tür an der Bedienungsseite des Druckwerkes 1. Der Rahmen des Vorfiltergehäuses 7, der zur Aufnahme der Tür 12 dient, ist mit elastischem Dichtungsmaterial 13 versehen. Bei diesem elastischen Dichtungsmaterial 13 handelt es sich beispielsweise um Schaumstoff. Um einen Abschluß der feuchtmittelführenden Bereiche zu erzielen, sind zusätzlich am Rahmen der Tür Stege vorgesehen, die sich beim Schließen der Tür in das Dichtungsmaterial eindrücken. Hierdurch wird eine wirkungsvolle Abdichtung der feuchtmittelführenden Bereiche erzielt. Durch öffnen der Tür 12 von der Bedienerseite her wird der Vorfilter 6 problemlos zugänglich, was beispielsweise das Wechseln der Filtermatten 8 wesentlich erleichtert.

Vorteilhafterweise ist die Oberseite 15 des Vorfiltergehäuses 7 als Wanne 18 ausgebildet. Damit ist die Oberseite 15 des Vorfiltergehäuses 7 gleichzeitig dazu geeignet, aus Lagerungen austretendes öl der Zentralschmierung aufzufangen. Da die Oberseite 15 des Vorfiltergehäuses 7 somit eine Doppelfunktion erfüllt, ist diese Ausbildung besonders kostengünstig. Über einen Ablaufstutzen 16 wird das öl von der Wanne 17 abgeführt.

Fig. 3 zeigt einen Querschnitt durch die erfindungsgemäße Vorrichtung zum Vorfiltern des Feuchtwassers. Im oberen Bereich des Filtergehäuses 7 ist der Vorfilter 6 angeordnet; im unteren Bereich befindet sich der Auffangbehälter 9. Über Dichtungsmaterial 13 und in dieses Dichtungsmaterial eingreifende Stege 14, die sich an der Innenseite der Tür 12 befinden, wird eine Abschottung der feuchtmittelführenden Bereiche erzielt.

Die feuchtmittelführenden Schläuche 4 sind durch die Seitenwand 11 des Druckwerkes 1 und danach durch Kanäle 5 geführt, so daß sie keine Stellelemente des Druckwerkes 1 behindern.

Bei der Konstruktion der Kanäle 5 ist darauf geachtet worden, daß die Schlauchführung möglichst ohne kurze Bögen und Knicke erfolgt, wodurch einer Verschmutzung - und eventuell einer Verstopfung der Schläuche - vorgebeugt wird.

### BEZUGSZEICHENLISTE

- 1: Druckwerk
- 2: oberes Feuchtwerk
- 3: unteres Feuchtwerk
- 4: Verbindungsschlauch
- 5: Kanal
- 6: Vorfilter
- 7: Vorfiltergehäuse
- 8: Filtermatten
- 9: Auffangbehälter
- 10: Sammelleitung
- 11: Seitenwand
- 12: Tür
- 13: Dichtungsmaterial
- 14: Steg
- 15: Oberseite des Vorfiltergehäuses
- 16: Ablaufstutzen
- 17: Druckzylinder
- 18: Wanne
- 19: Hauptfilter
- 20: Pegelanzeiger
- 21: Tür an der Bedienungsseite

## Patentansprüche

1. Druckwerk mit einer Einrichtung zum Vorfiltern des Feuchtwasser von jedem Feuchtwerk des Druckwerks bei einer Druckmaschine mit mindestens einem Druckwerk, worin ein Vorfiltergehäuse (7) vorgesehen ist, in dem ein Vorfilter (6) angeordnet ist, und
das Vorfiltergehäuse (7) in das Druckwerk (1) der Druckmaschine integriert und mit jedem Feuchtwerk (2, 3) mittels Schläuchen (4) zur Rückleitung des Feuchtwassers von den Feuchtwerken (2, 3) zum Vorfiltergehäuse verbunden ist.

2. Druckwerk nach Anspruch 1,
**dadurch gekennzeichnet,**
daß zumindest ein Teil einer Seitenwand des Vorfiltergehäuses (7) als Tür (12) ausgebildet ist.

3. Druckwerk nach Anspruch 2,
**dadurch gekennzeichnet,**
daß die Tür (12) gleichzeitig die Tür (21) an der Bedienungsseite des Druckwerkes (1) ist.

4. Druckwerk nach Anspruch 2,
**dadurch gekennzeichnet,**
daß der Rahmen des Vorfiltergehäuses (7) zur Aufnahme der Tür (12) mit elastischem Dichtungsmaterial (13) versehen ist.

5. Druckwerk nach Anspruch 4,
**dadurch gekennzeichnet,**
daß am Rahmen der Tür (12) Stege (14) angebracht sind, die sich beim Schließen der Tür (12) in das elastische Dichtungsmaterial (13) eindrücken.

6. Druckwerk nach Anspruch 1,
**dadurch gekennzeichnet**,
daß sich unter dem Vorfiltergehäuse (7), in dem der Vorfilter (6) angeordnet ist, ein Auffangbehälter (9) für das Feuchtwasser befindet.

7. Druckwerk nach Anspruch 1,
**dadurch gekennzeichnet**,
daß Kanäle (5) vorgesehen sind, in denen Schläuche (4) zur Rückleitung des Feuchtwassers von einem Feuchtwerk (2, 3) zum Vorfiltergehäuse (7) verlaufen.

8. Druckwerk nach Anspruch 7,
**dadurch gekennzeichnet**,
daß die Schläuche (4) durch die Seitenwand (11) des Druckwerkes (1) geführt sind.

9. Druckwerk nach Anspruch 1,
**dadurch gekennzeichnet**,
daß die Oberseite (15) des Vorfiltergehäuses (7) als Wanne (18) ausgebildet ist.

10. Druckwerk nach Anspruch 1,
**dadurch gekennzeichnet**,
daß eine Sammelleitung (10) vorgesehen ist, über die das Feuchtwasser von den Vorfiltern (6) zu einem Hauptfilter (19) geleitet wird.

11. Druckwerk nach Anspruch 1,
**dadurch gekennzeichnet**,
daß in dem Vorfiltergehäuse (7) ein Pegelanzeiger (20) angeordnet ist.

## Claims

1. Printing unit having an apparatus for prefiltering the damping solution from each damping unit of the printing unit in a printing machine having at least one printing unit, in which a prefilter casing (7) is provided, with a prefilter (6) arranged therein, and the prefilter casing (7) is integrated into the printing unit (1) of the printing machine and is connected to each damping unit (2, 3) by means of hoses (4) to feed the damping solution from the damping units (2, 3) back to the prefilter casing.

2. Printing unit according to Claim 1, characterized in that at least a part of a side wall of the prefilter casing (7) is in the form of a door (12).

3. Printing unit according to Claim 2, characterized in that the door (12) is at the same time the door (21) on the operating side of the printing unit (1).

4. Printing unit according to Claim 2, characterized in that the frame of the prefilter casing (7) is provided with elastic sealing material (13) to receive the door (12).

5. Printing unit according to Claim 4, characterized in that webs (14), which are pressed into the elastic sealing material (13) when the door (12) is closed, are arranged on the frame of the door (12).

6. Printing unit according to Claim 1, characterized in that a collecting container (9) for the damping solution is situated under the prefilter casing (7) in which the prefilter (6) is arranged.

7. Printing unit according to Claim 1, characterized in that channels (5) are provided, in which hoses (4) extend for the purpose of returning the damping solution from a damping unit (2, 3) to the prefilter casing (7).

8. Printing unit according to Claim 7, characterized in that the hoses (4) are passed through the side wall (11) of the printing unit (1).

9. Printing unit according to Claim 1, characterized in that the upper side (15) of the prefilter casing (7) is in the form of a trough (18).

10. Printing unit according to Claim 1, characterized in that a collecting pipe (10) is provided through which the damping solution is conducted from the prefilters (6) to a main filter (19).

11. Printing unit according to Claim 1, characterized in that a level indicator (20) is arranged in the prefilter casing (7).

## Revendications

1. Groupe d'impression équipé d'un dispositif de premier filtrage de l'eau de mouillage de chaque mécanisme mouilleur du groupe d'impression d'une machine à imprimer comprenant au moins un groupe d'impression, dans lequel est prévue une enveloppe (7) d'un premier filtre dans laquelle est disposé un premier filtre (6) et
l'enveloppe (7) du premier filtre est intégrée dans le groupe d'impression (1) de la machine à imprimer et reliée à chaque mécanisme mouilleur (2, 3) au moyen de flexibles (4) faisant refluer l'eau de mouillage des mécanismes mouilleurs (2, 3) vers l'enveloppe du premier filtre.

2. Groupe d'impression selon la revendication 1,
caractérisé
en ce qu'au moins une partie d'une cloison latérale de l'enveloppe (7) du premier filtre est conformée en porte (12).

3. Groupe d'impression selon la revendication 2,
caractérisé
en ce que la porte (12) est également la porte (21) située sur le côté servant du groupe d'impression (1).

4. Groupe d'impression selon la revendication 2,
caractérisé
en ce que le châssis de l'enveloppe (7) du premier filtre est muni d'une matière élastique d'étanchéité (13) destinée à recevoir la porte (12).

5. Groupe d'impression selon la revendication 4,
caractérisé
en ce que des baguettes (14) placées sur le châssis de la porte (12) s'enfoncent dans la matière élastique d'étanchéité (13) lors de la fermeture de la porte (12).

6. Groupe d'impression selon la revendication 1,
caractérisé
en ce qu'un récipient (9) collecteur de l'eau de mouillage se trouve sous l'enveloppe (7) du premier filtre dans laquelle le premier filtre (6) est disposé.

7. Groupe d'impression selon la revendication 1,
caractérisé
en ce que des canaux (5), dans lesquels passent des flexibles (4) faisant refluer l'eau de mouillage d'un mécanisme mouilleur (2, 3) vers l'enveloppe (7) du premier filtre, sont prévus.

8. Groupe d'impression selon la revendication 7,
caractérisé
en ce que les flexibles (7) traversent la cloison latérale (11) du groupe d'impression (1).

9. Groupe d'impression selon la revendication 1,
caractérisé
en ce que le côté supérieur (15) de l'enveloppe (7) du premier filtre est conformé en cuve (18).

10. Groupe d'impression selon la revendication 1,
caractérisé
en ce qu'un conduit collecteur (10) qui conduit l'eau de mouillage des premiers filtres (6) vers un filtre principal (9), est prévu.

11. Groupe d'impression selon la revendication 1,
caractérisé
en ce qu'un indicateur de niveau (20) est disposé dans l'enveloppe (7) du premier filtre.
